# EUROPÄISCHE PATENTSCHRIFT

(11) **EP 1 025 328 B1**
(45) Veröffentlichungstag und Bekanntmachung des Hinweises auf die Patenterteilung: **02.01.2002**
(21) Anmeldenummer: 98961018.3
(22) Anmeldetag: 16.10.1998
(51) Int. Cl.: E05F 15/16

(54) **TORANTRIEBSEINRICHTUNG**
GATE DRIVE MECHANISM
MECANISME DESTINE A DES BATTANTS DE PORTES

(30) Priorität: 16.10.1997 DE 29718396 U
(43) Veröffentlichungstag der Anmeldung: 09.08.2000
(73) Patentinhaber: Hörmann KG Antriebstechnik, 33790 Halle i. Westfalen (DE)
(72) Erfinder: HÖRMANN, Thomas, J., D-66606 St. Wendel (DE)
(74) Vertreter: Flügel, Otto, Dipl.-Ing.
(86) Internationale Anmeldenummer: DE9803047
(87) Internationale Veröffentlichungsnummer: WO9919590

(56) Entgegenhaltungen:
- DE-A- 3 429 245
- DE-A- 3 508 174
- DE-A- 4 409 208
- US-A- 3 195 617

## Beschreibung

Die Erfindung betrifft eine Torantriebseinrichtung mit einem Motorantriebsaggregat und einer daran angeschlossenen Führungsschiene eines entlang dieser bewegbar geführten Schlittens, an den abtriebsseitig eine Schleppverbindung zu dem zwischen seinen Endstellungen bewegbar geführten Torblatt angeschlossen ist und der antriebsseitig über ein Zugmittel in Form eines Endlosstranges aus einer Kette, einem Seil, einem Zahnriemen oder dergleichen getrieblich mit dem Motorantriebsaggregat in Verbindung steht, welches Zugmittel in ein Antriebsrad auf der Abtriebswelle des Motorantriebsaggregates eingreift, ein in dem dem Antriebsrad abgewandten Endbereich der Führungsschiene angeordnetes Umlenkelement umgreift und mit seinem dazwischen verlaufenden Längstrumen zwei Ausnehmungen des Schlittens durchgreift, wobei einer der beiden Längstrumen an dem Schlitten angeschlossen ist.

Bei bekannten Torantriebseinrichtungen ähnlicher Art (z.B. aus US-A-3 195 617) kommt es oft vor, daß vom Antriebsmotor oder vom Lauf des Tores herrührend auf die Führungsschiene übertragene Schwingungen niedriger Frequenz und großer Amplitude mit dem anderen der beiden Längstrumen - dem freien Längstrum - in Resonanz geraten, wodurch das freie Längstrum zu schwingen anfängt. Die Schwingung kann so groß werden, daß an der Führungsschiene oder in dem Schlitten unangenehme Klappergeräusche erzeugt werden. In ungünstigen Fällen kann sich die Schwingung auch auf das Tor übertragen und dessen Lauf beeinträchtigen, was die Geräuschentwicklung noch verstärkt.

Aufgabe der Erfindung ist es, eine Torantriebseinrichtung der eingangs erwähnten Art geräuschärmer zu gestalten.

Zum Lösen dieser Aufgabe ist die Torantriebseinrichtung dadurch weitergebildet, daß die von dem anderen der beiden Längstrumen durchgriffene Ausnehmung des Schlittens wenigstens an einer der die Ausnehmung begrenzenden Seitenwandungen mit mindestens einer in die Ausnehmung vorspringenden Dämpfungsausbildung versehen ist, an der dieser nicht an den Schlitten angeschlossene Längstrum des Zugmittels zumindest dann angreift, wenn er in eine zu seiner Längsrichtung senkrechten Richtung aufgrund einer beginnenden Schwingung ausgelenkt wird. Der Angriffsbereich, mit dem die Dämpfungsausbildung den nicht an den Schlitten angeschossenen Längstrum zumindest bei dessen Schwingbewegung senkrecht zu dessen Längsrichtung erfaßt, ist dabei vorzugsweise als abragende Kante ausgebildet.

Die freie schwingende Länge dieses freien Längstrums wird verkürzt, so daß im Prinzip nur noch weniger problematische Schwingungen höherer Frequenz zu einer Resonanz führen könnten. Zudem wird aber diese freie schwingende Länge durch die Bewegung des Schlittens und der damit mitgeführten an dem Längstrum angreifenden Dämpfungsausbildung ständig verändert. Mit der freien Schwingungslänge verändert sich aber auch ständig die Resonanzfrequenz des Längstrums, so daß Resonanzen allenfalls nur kurz entstehen können und praktisch verhindert werden. Ein Aufschaukeln von Schwingungsamplituden wird wirksam verhindert. Die bei bekannten Torantriebseinrichtung vorhanden Klappergeräusche kommen bei der erfindungsgemäßen Torantriebseinrichtung nicht vor. Der Torantrieb erfolgt insgesamt ruhiger und gleichmäßiger.

Das freie Längstrum kann also bereits bei beginnender Schwingbewegung durch den Angriff an der Kante oder sonstigem Angriffsbereich der Dämpfungsausbildungen geführt werden, so daß es in der Ausnehmung in dem Schlitten nicht schwingen kann.

### Vorteilhafte Ausgestaltungen der Erfindung sind Gegenstand der Unteransprüche

Bei Zugmitteln wie Ketten oder Zahnriemen, die Bewegungen in der Zugmittelebene (d.h der Ebene, in der der Endlosstrang verläuft) einen geringen und Bewegungen aus der Zugmittelebene heraus einen hohen Widerstand entgegensetzen, reicht es im Prinzip aus, wenn an den Seitenwandungen Dämpfungsausbildungen vorgesehen sind, die der Verformungsebene, welche das Zugmittel bei Umlenkung um das Antriebsrad und das Umlenkelement verläßt, gegenüberliegen. Insbesondere im Bereich der außen gelegenen dieser Seitenwandungen verläuft das freie Längstrum am dichtesten zur Führungsschienenwandung, weshalb es dort am ehesten zu Klappergeräuschen kommen könnte, was aber durch die Dämpfungsausbildungen wirksam verhindert wird. Vorzugsweise sind die Dämpfungsausbildungen in der Ausnehmung allseits des freien Längstrums des Zugmittels vorgesehen, was auch bei flexibleren Zugmitteln wie Seilen sämtliche Schwingungen, auch solche aus der Zugmittelebene hinaus, wirksam verhindert. Vorzugsweise sind die Dämpfungsausbildungen materialsparend als Rippen ausgebildet, welche sich in Längsrichtung über einen Großteil der Abmessung der Ausnehmung erstrecken, und/oder einstückig mit dem Schlitten ausgeführt. Außerdem sind die Dämpfungsausbildungen bevorzugt von der jeweiligen begrenzenden Innenseitenwandung der Ausnehmung des Schlittens zu der in deren Innenraum abragenden Kante oder dergleichen Angriffsbereich gesehen sich verjüngend ausgebildet. Zum sanfteren Ein- und Vorbeiführen des Längstrums an den Dämpfungsausbildungen sind diese in bevorzugter Ausführung mit schrägen Anlaufschultern versehen. Noch geräuschloser und leichter läuft das freie Längstrum, wenn die Dämpfungsausbildung das Längstrum in nicht schwingenden Zustand nicht berührt und lediglich bei beginnender Schwingung führt. Dazu sind bei einer bevorzugten Ausführungsform die Kanten der Dämpfungsausbildungen in nichtschwingender Längsausrichtung des freien Längstrums von diesem geringfügig beabstandet. Geräuschärmer als Ketten und wartungsfrei arbeitet ein als ein textiler Riemen ausgeführtes Zugmittel, das als Zahnausbildungen angespritzte, beispielsweise aus Kunststoff bestehende Körper aufweist, welche vorzugsweise den Riemen rings umgeben. In diesem Fall sind die Abmessungen der Dämpfungsausbildungen an die Außenabmessungen der Zahnausbildungen angepaßt. Der Schlitten und die darin angeordneten und eventuell integral damit ausgeführten Dämpfungsausbildungen können beispielsweise aus Kunststoff oder Leichtmetall bestehen.

Ein Ausführungsbeispiel der Erfindung wird im folgenden anhand der Zeichnung näher erläutert. Es zeigen:
- Fig. 1: eine Schnittansicht von unten auf eine Führungsschiene mit einem darin geführten mittels Zugmittel angetriebenen Schlitten,
- Fig. 2: eine Vorderansicht des Schlittens von Fig. 1 und
- Fig. 3: eine vergrößerte Unteransicht des Schlittens im Schnitt entlang der Linie I-I von Fig. 2.

In Fig. 1 ist eine mittels einer Sturzbefestigung 11 am Sturz über einer nicht dargestellten Garagentoröffnung befestigte Führungsschiene 1 einer Torantriebseinrichtung gezeigt. In der Führungsschiene 1 ist ein Schlitten 5 geführt, der über ein Zugmittel 2 in der Führungsschiene 1 beweglich ist und über ein Mitnehmerauge 54 als Schleppverbindung an ein zwischen einer Offen- und Schiießbewegung zu bewegendes, nicht dargestelltes Torblatt angelenkt ist. Das Zugmittel 2 ist als Endlosstrang über ein mit einem nicht dargestellten Motorantriebsaggregat verbundenes, ortsfest in der Führungsschiene 1 angeordnetes Antriebsrad 3 an einem dem Sturz abgewandten Ende und an dem dem Sturz zugewandten Ende über eine ortsfest in der Führungsschiene 1 angeordnete Umlenkrolle 4 geführt. Mit seinen zwischen den Rollen 3 und 4 verlaufenden Längstrumen 22 und 23 durchgreift das Zugmittel 2 längs zur Führungsschiene 1 in dem Schlitten 5 verlaufende Ausnehmungen in Form von Schlittenkanälen 52 und 53. In dem ersten Schlittenkanal 52 ist eine Zugmittelkupplung 21 angeordnet, an der das eine Längstrum 22 des Zugmittels 2 befestigt ist. Das andere Längstrum 23 ist in Längsrichtung frei durch den zweiten Schlittenkanal 53 je nach Torbewegung hin und her beweglich. Die Zugmittelkupplung 21 ist in dem ersten Schlittenkanal 52 über einen Schlittenmitnehmer 51 mit dem Schlitten 5 verbunden. Das Zugmittel 2 umfaßt, wie am besten aus Fig. 3 ersichtlich, einen Riemen 25 aus Textil oder dergleichen Material, um den in regelmäßigen Abständen ringsum den Riemen 25 umgebend Körper 26 aus Kunststoff oder dergleichen angespritzt sind. Diese Körper dienen als Zahnausbildungen 26, mit denen das Zugmittel 2 in entsprechende, nicht dargestellte Ausnehmungen in der Lauffläche des Antriebsrades 3 eingreift. Eine von dem Motorantriebsaggregat auf das Antriebsrad 3 übertragene Drehung wird so auf das Zugmittel 2 übertragen. Das Zugmittel 2 zieht im Laufe seiner Drehung mittels des Längstrums 22 über die Zugmittelkupplung 21 und den Schlittenmitnehmer 51 den Schlitten 5 durch die Führungsschiene 1, welche Verschiebebewegung über das Mitnehmerauge 54 auf das Torblatt übertragen wird.

Wie am besten aus Fig. 2 ersichtlich, ist der Schlittenkanal 53, durch den das freie, nicht mit dem Schlitten 5 verbundene Längstrum 23 geführt ist, an seinen Seitenwänden 57 und 58 mit elastischen, dünnen längs zum Schlittenkanal 53 verlaufenden als Dämpfungsausbildungen zum Dämpfen von Schwingungen des freien Längstrums wirkenden Führungsstegen 55 versehen. An den einer Verformungsebene 24, welche das Zugmittel 2 bei Umlenken um die Rollen 3 und 4 verläßt, gegenüberliegenden Seitenwänden 57 sind jeweils zwei Führungsstege 55 und an den anderen Seitenwänden 58 jeweils ein Führungssteg 55 angeordnet. Die Führungsstege 55 sind von der jeweiligen Seitenwand 57, 58 zum Zugmittel 2 hin sich verjüngend ausgebildet und schließen zum Zugmittel hin mit einer Kante 59 ab, die in nur geringem Abstand von den Außenabmessungen der Zahnausbildungen 26 verläuft, so daß das Zugmittel 2 durch die Führungsstege 55 nahezu berührungslos in dem Schlittenkanal 53 geführt wird. Wie aus Fig. 3 ersichtlich, sind die Führungsstege 55 auf der gesamten Länge des Schlittenkanals 52 vorgesehen und weisen an den Enden des Schlittenkanals Anlaufschultem 56 auf, welche eine Einführen der Zahnausbildungen 26 in den Raum zwischen den Kanten 59 erleichtern. Die Führungsstege 55 sind integral mit dem Schlitten 5 ausgeführt und bestehen wie dieser beispielsweise aus Kunststoff oder Leichtmetall. Es ist aber auch eine Ausführung denkbar, bei der die die Führungsstege 55 auf einem auch nachträglich in den Schlittenkanal 53 einbringbaren Einsatz angeordnet sind. Ein solcher Einsatz wäre zum Nachrüsten bereits vorhandener Schlitten geeignet.

Die Funktion der Führungsstege 55 wird im folgenden beschrieben. Das freie Längstrum 23 hat eine durch den Abstand der Rollen 3 und 4 vorgegebene Länge L, auf der das freie Längstrum 23 ohne die Führungsstege 55 frei schwingen könnte. Damit besäße das Längstrum 23 ohne diese Führungsstege 55 wie eine Gitarrensaite eine Resonanzschwingungsfrequenz, die (abhängig von der zugspannung, Material und der gleichen) einer Wellenlänge λ = 2L entspricht. Würden im Laufe des Torantriebes durch das Motorantriebsaggregat oder das Tor Schwingungen mit dieser Frequenz erzeugt, könnte es zum Aufschaukeln einer Resonanzschwingung an dem freien Längstrum 23 kommen, was einen unruhigen Lauf zur Folge hätte. Außerdem könnte das Längstrum 23 bei genügend hoher Amplitude gegen die Führungsschiene 1 schlagen, was unangenehme Klappergeräusche verursachen würde. Die Führung des freien Längstrums 23 durch die Kanten 59 der Führungsstege 55 verhindert aber wirksam ein solches Aufschaukeln und verkürzt die freie Schwingungslänge L des Längstrums 23. Bei Bewegung des Schlittens 5 wird die freie Schwingungslänge L außerdem dauernd verändert, was eine dauernde Veränderung der Resonanzwellenlänge λ zur Folge hat, so daß Resonanzen praktisch verhindert werden..

### Bezugszeichenliste

- 1: Führungsschiene
- 2: Zugmittel
- 22: Längstrum mit 21
- 24: Verformungsebene
- 26: Zahnausbildungen
- 3: Antriebsrad
- 4: Umlenkrolle
- 5: Schlitten
- 51: Schlittenmitnehmer
- 52: Ausnehmung im Schlitten = Schlittenkanal
- 53: Ausnehmung im Schlitten = Schlittenkanal
- 54: Mitnehmerauge = Schlepperverbindung
- 55: Dämpfungsausbildungen = Führungsstege (Stege)
- 56: Einführungsfasen = Anlaufschultern
- 57: Seitenwandung
- 58: Seitenwandung
- 59: Kante
- 11: Sturzbefestigung
- 21: Zugmittelkupplung
- 23: Längstrum (frei)
- 25: Riemen

## Patentansprüche

1. Torantriebseinrichtung mit einem Motorantriebsaggregat und einer daran angeschlossenen Führungsschiene (1) eines entlang dieser bewegbar geführten Schlittens (5), an den abtriebsseitig eine Schleppverbindung (54) zu dem zwischen seinen Endstellungen bewegbar geführten Torblatt angeschlossen ist und der antriebsseitig über ein Zugmittel (2) in Form eines Endlosstranges aus einer Kette, einem Seil, einem Zahnriemen oder dergleichen getrieblich mit dem Motorantriebsaggregat in Verbindung steht, welches Zugmittel (2) in ein Antriebsrad (3) auf der Abtriebswelle des Antriebsmotoraggregates eingreift, ein die dem dem Antriebsrad abgewandten Endbereich der Führungsschiene (1) angeordnetes Umlenkelement (4) umgreift und mit seinen dazwischen verlaufenden Längstrumen (22, 23) zwei Ausnehmungen (52, 53) des Schlittens (5) durchgreift, wobei einer (22) der beiden Längstrumen (22, 23) an den Schlitten (5) angeschlossen ist,
**dadurch gekennzeichnet,**
**daß** die von dem anderen (23) der beiden Längstrumen (22, 23) durchgriffene Ausnehmung (53) des Schlittens (5) wenigstens an einer der die Ausnehmung (53) begrenzenden Seitenwandungen (57, 58) mit mindestens einer in die Ausnehmung (53) vorspringenden Dämpfungsausbildung (55) versehen ist, an der dieser nicht an den Schlitten (5). angeschlossene Längstrum (23) des Zugmittels (2) zumindest dann angreift, wenn er in eine zu seiner Längsrichtung senkrechten Richtung aufgrund einer beginnenden Schwingung ausgelenkt wird.

2. Torantriebseinrichtung nach Anspruch 1,
**dadurch gekennzeichnet,**
**daß** zumindest an den Seitenwandungen (57), die der Verformungsebene (24), die das Zugmittel (2) bei Umlenkung um das Antriebsrad (3) und das Umlenkelement (4) verläßt, gegenüberliegen, Dämpfungsausbildungen (55) vorgesehen sind

3. Torantriebseinrichtung nach Anspruch 1 oder 2,
**dadurch gekennzeichnet,**
**daß** Dämpfungsausbildungen (55) in der Ausnehmung (53) allseits des Längstrums (23) des Zugmittels (2) vorgesehen sind.

4. Torantriebseinrichtung nach einem der Ansprüche 1 bis 3,
**dadurch gekennzeichnet,**
**daß** die Dämpfungsausbildungen (55) als sich in Längsrichtung des die Ausnehmung (53) durchgreifenden Zugmitteltrumes (23) erstreckende Rippen ausgebildet sind, die sich über einen Großteil der Abmessung der Ausnehmung (53) in dieser Längsrichtung erstrecken und an deren abragenden Kanten (59) der nicht an den Schlitten (5) angeschlossene Längstrum der (23) des Zugmittels (2) bei dessen Schwingbewegung senkrecht zu dessen Längsrichtung angreift.

5. Torantriebseinrichtung nach einem der Ansprüche 1 bis 4,
**dadurch gekennzeichnet,**
**daß** die Dämpfungsausbildungen (55) einstückig an dem Körper des Schlittens (5) ausgeformt sind.

6. Torantriebseinrichtung nach einem der Ansprüche 1 bis 5,
**dadurch gekennzeichnet,**
**daß** die Dämpfungsausbildungen (55) sich von der jeweiligen begrenzenden Innenseitenwandung (57, 58) der Ausnehmung (53) des Schlittens (5) zu dem in deren Innenraum abragenden - insbesondere als Kante (59) ausgebildeten - Angriffsbereich gesehen sich verjüngend ausgebildet sind.

7. Torantriebseinrichtung nach einem der Ansprüche 1 bis 6,
**dadurch gekennzeichnet,**
**daß** die Dämpfungsausbildungen (55) in Anlaufrichtung des mit Differenzgeschwindigkeit die zugehörige Ausnehmung (53) des Schlittens (5) durchlaufenden Längstrumes (23) des Zugmittels (2) mit schräg zu dieser Richtung verlaufenden Anlaufschultern (56) versehen sind.

8. Torantriebseinrichtung nach einem der Ansprüche 1 bis 7,
**dadurch gekennzeichnet,**
**daß** die - insbesondere als Kanten (59) ausgeführten - Angriffsbereiche der Dämpfungsausbildungen (55) in nichtschwingender Längsausrichtung des die Ausnehmung (53) durchgreifenden Längstrums (23) des Zugmittels (2) von diesem geringfügig beabstandet sind.

9. Torantriebseinrichtung nach einem der Ansprüche 1 bis 8,
**dadurch gekennzeichnet,**
**daß** das Zugmittel (2) als ein textiler Riemen (25) mit an diesen angespritzten Zahnausbildungen (26) ausgebildet ist, die vorzugsweise den Riemen (25) rings umgeben und an deren in Riemenlängsrichtung gesehenen Außenabmessungen die Dämpfungsausbildungen (55) angepaßt sind.

10. Torantriebseinrichtung nach einem der Ansprüche 1 bis 9,
**dadurch gekennzeichnet,**
**daß** die - insbesondere als in Längsrichtung des Zugmitteltrumes sich erstreckende Rippen einstückig mit dem Schlitten (5) ausgeformte - Dämpfungsausbildungen (55) mit dem Schlittenkörper aus Kunststoff bestehen.

11. Torantriebseinrichtung nach einem der Ansprüche 1 bis 9,
**dadurch gekennzeichnet,**
**daß** die - insbesondere als in Längsrichtung des Zugmitteltrumes sich erstreckende Rippen einstückig mit dem Schlitten (5) ausgeformte - Dämpfungsausbildungen (55) mit dem Schlittenkörper aus Leichtmetall bestehen.

12. Torantriebseinrichtung nach einem der Ansprüche 1 bis 11,
**dadurch gekennzeichnet,**
**daß** die Führungsschiene (1) ein C-förmiges Querschnittsprofil aufweist und daß in den von der Führungsschiene (1) umgriffenen Raum der Schlitten (5) eingesetzt ist und die Längstrumen (22, 23) des Zugmittels (2) verlaufen.

## Claims

1. A door drive mechanism having a motor drive aggregate and attached to it a guide rail (1) of a carriage (5) movable along said guide rail, said carriage having connected to its output side a trailing connection (54) to the door leaf guided to be movable between its end positions and its input side being in operative connection with said motor drive aggregate through a traction means (2) in the form of an endless train comprised of a chain, a rope, a toothed belt or the like, which traction means (2) engages a driving wheel (3) on the output shaft of the drive motor aggregate and grips around a deflection member (4) arranged on the end portion of the guide rail (1) facing away from the driving wheel and which penetrates by its intermediate longitudinal trunks (22, 23) two recesses (52, 53) of the carriage (5), one (22) of said two longitudinal trunks (22, 23) being connected to the carriage (5), **characterized in that** the recess (53) of the carriage (5) penetrated by the other one (23) of said two longitudinal trunks (22, 23) is provided at least on one of the side walls (57, 58) defining said recess (53) with at least one damping construction (55) protruding into said recess (53), which damping construction is engaged by the longitudinal trunk (23) of the traction means (2) which is not connected to the carriage (5) at least when it is subject to an excursion in a sense vertical to its longitudinal direction, due to a beginning oscillation.

2. A door drive mechanism according to claim 1, **characterized in that** damping constructions (55) are provided at least on the side walls (57) opposite the plane of deformation (24) which leaves the traction means (2) on turning round the driving wheel (3) and the deflection member (4).

3. A door drive mechanism according to claim 1 or 2, **characterized in that** the damping constructions (55) are provided in said recess (53) on all sides of the longitudinal trunk (23) of the traction means (2).

4. A door drive mechanism according to one of the claims 1 to 3, **characterized in that** said damping constructions (55) are configured as ribs extending in the longitudinal direction of the traction means trunk (23) penetrating through the recess (53), which ribs extend over a major part of the dimensions of the recess (53) in said longitudinal direction and of which the protruding edges (59) are engaged by the longitudinal trunk (23) of the traction means (2) not connected to the carriage (5) upon the oscillating movement thereof vertically to the longitudinal direction thereof.

5. A door drive mechanism according to one of the claims 1 to 4, **characterized in that** the damping constructions (55) are moulded to the body of the carriage (5) as one piece therewith.

6. A door drive mechanism according to one of the claims 1 to 5, **characterized in that** the damping constructions (55) are tapering if seen from the respective delimiting inner side wall (57, 58) of the recess (53) of the carriage (5) towards the engagement portion - particularly configured as an edge (59) - protruding into the interior of said recess (53).

7. A door drive mechanism according to one of the claims 1 to 6, **characterized in that** the damping constructions (55) are provided in the starting direction of the longitudinal trunk (23) of the traction means (2) passing at a differential speed through the appertaining recess (53) of the carriage (5) with starting shoulders (56) that extend in an inclined fashion to said direction.

8. A door drive mechanism according to one of the claims 1 to 7, **characterized in that** the engagement portions of the damping constructions (55) - which are particularly formed as edges (59) - are slightly spaced from the traction means (2) in the non-oscillating longitudinal direction of the longitudinal trunk (23) of the traction means (2) penetrating through the recess (53).

9. A door drive mechanism according to one of the claims 1 to 8, **characterized in that** the traction means (2) is in the form of a textile belt (25) having injection-moulded to it teeth (26) which preferably surround said belt (25) all around and on the external dimensions thereof - seen in the longitudinal direction of the belt - are adapted said damping constructions (55).

10. A door drive mechanism according to one of the claims 1 to 9, **characterized in that** the damping constructions (55) together with the carriage body - which constructions are particularly formed as ribs integral with the carriage (5) and extend in the longitudinal direction of the trunk of the traction means - consist of a plastic material.

11. A door drive mechanism according to one of the claims 1 to 10, **characterized in that** the damping constructions (55) together with the carriage body - which constructions are particularly formed as ribs integral with the carriage (5) and extend in the longitudinal direction of the trunk of the traction means - consist of a light alloy.

12. A door drive mechanism according to one of the claims 1 to 10, **characterized in that** the guide rail (1) has a C-shaped cross section and that in the space surrounded by the guide rail (1) the carriage (5) is inserted and that the longitudinal trunks (22, 23) of the traction means (2) extend therein.

## Revendications

1. Mécanisme de commande destiné à des battants de portes et comportant un agrégat moteur et un rail de guidage (1) d'un chariot guidé d'une manière mobile le long dudit rail de guidage qui est relié à l'agrégat moteur, ledit chariot, à son côté sortie, ayant raccordée une liaison de remorque (54) vers le vantail de porte qui est guidé dune manière mobile entre ses deux positions d'extrémité, et le chariot, à son côté de commande, étant en liaison opérative avec l'agrégat moteur par le moyen d'un organe de traction (2) sous forme dune voie sans fin consistant en une chaîne, un câble, une courroie dentée ou des éléments semblables, l'organe de traction qui s'engrène dans une roue de commande (3) sur l'arbre sortie de l'agrégat moteur et qui enveloppe un organe de déviation prévu à l'extrémité du rail de guidage (1) opposée à la roue de commande et qui pénètre avec ses brins longitudinales intermédiaires (22, 23) deux creux (52, 53) du chariot (5), Tune (22) des deux brins longitudinales (22, 23) étant relié au chariot (5),
**caractérisé en ce que** le creux (53) du chariot (5) au travers duquel pénètre l'autre (23) des deux brins longitudinales (22, 23) est, sur l'une des parois latérales (57, 58) délimitant les creux (53), muni au moins dune construction d'amortissement (55) saillant dans le creux (53), sur laquelle construction d'amortissement agisse le brin longitudinale (23) de l'organe de traction (2) pas relié au chariot (5) au moins en le cas où ceci, gràce à une oscillation commençante, subit une excursion dans une direction verticale par rapport à sa direction longitudinale.

2. Mécanisme de commande destiné à des battants de portes selon la revendication 1, **caractérisé en ce que** au moins aux parois traction (2) à la déviation autour de la roue de commande (3) et l'organe de déviation (4) sont prévues des constructions d'amortissement (55).

3. Mécanisme de commande destiné à des battants de portes selon l'une des revendications 1 ou 2, **caractérisé en ce que** des constructions d'amortissement (55) sont prévues dans le creux (53) de tous cotés du brin longitudinale (23) de l'organe de traction (2).

4. Mécanisme de commande destiné à des battants de portes selon l'une des revendications 1 à 3, **caractérisé en ce que** les constructions d'amortissement (55) sont configurées comme des nervures qui s'étendent en la direction longitudinale du brin (23) de l'organe de traction qui pénètre le creux (53), lesdites nervures s'étendant sur une majeure partie de la dimension du creux (53) en cette direction, et les arêtes saillantes (59) desdites nervures étant prises par le brin longitudinale (23) de l'organe de traction (2) pas relié au chariot (5) lors de son oscillation verticale par rapport à sa direction longitudinale.

5. Mécanisme de commande destiné à des battants de portes selon l'une des revendications 1 à 4, **caractérisé en ce que** les constructions d'amortissement (55) sont formées en une pièce avec le corps du chariot (5).

6. Mécanisme de commande destiné à des battants de portes selon l'une des revendications 1 à 5, **caractérisé en ce que** les constructions d'amortissement (55) sont conique, vu de la paroi latérale intérieure (57, 58) respectivement délimitant le creux (53) du chariot (5) jusqu'à la' zone de prise saillant vers l'intérieur du creux et notamment formée comme d'arête (59).

7. Mécanisme de commande destiné à des battants de portes selon l'une des revendications 1 à 6, **caractérisé en ce que** les constructions d'amortissement (55) sont, en la direction de démarrage du brin longitudinale (23) de l'organe de traction (2) parcourant le creux (53) appartenant au chariot (5) avec une vitesse differentielle, munies des épaules de démarrage (56) inclinées vers ladite direction.

8. Mécanisme de commande destiné à des battants de portes selon l'une des revendications 1 à 7, **caractérisé en ce que** les zones de prise des constructions d'amortissement (55) - zones qui sont notamment configurées comme des arêtes (59) - sont faiblement écartées de l'organe de traction (2) dans une orientation longitudinale pas oscillante du brin longitudinale (23) dudit organe pénétrant le creux (53).

9. Mécanisme de commande destiné à des battants de portes selon l'une des revendications 1 à 8, **caractérisé en ce que** l'organe de traction (2) est sous la forme dune courroie textile (25) avec des dents (26) rapportées à cette dernière par injection, lesdites dents étant prévues autour la courroie (25) et ayant adaptées sur leurs dimensions extérieures, vu en leur sens longitudinale, les constructions d'amortissement (55).

10. Mécanisme de commande destiné à des battants de portes selon l'une des revendications 1 à 9, **caractérisé en ce que** les constructions d'amortissement (55) avec le corps du chariot - notamment configurées comme des nervures en une pièce avec le chariot (5) et s'étendant dans la direction longitudinale du brin de l'organe de traction - consistent en matière plastique.

11. Mécanisme de commande destiné à des battants de portes selon l'une des revendications 1 à 10, **caractérisé en ce que** les constructions d'amortissement (55) avec le corps du chariot - notamment configurées comme des nervures en une pièce avec le chariot (5) et s'étendant dans la direction longitudinale du brin de l'organe de traction - consistent en métal léger.

12. Mécanisme de commande destiné à des battants de portes selon l'une des revendications 1 à 11, **caractérisé en ce que** le rail de guidage (1) à une section en forme de C et **en ce que** dans l'espace enveloppé par le rail de guidage (1) est inséré le chariot (5) et s'étendent les brins longitudinales (22, 23) de l'organe de traction (2).
